# EUROPÄISCHE PATENTSCHRIFT

(11) **EP 0 016 937 B1**
(45) Veröffentlichungstag und Bekanntmachung des Hinweises auf die Patenterteilung: **09.02.1983**
(21) Anmeldenummer: 80100681.8
(22) Anmeldetag: 11.02.1980
(51) Int. Cl.: A47C 1/032, A47C 7/46

(54) **Sitzmöbel**
Seating furniture
Meuble d'assise

(30) Priorität: 07.04.1979 DE 2914200; 26.04.1979 DE 2916897
(43) Veröffentlichungstag der Anmeldung: 15.10.1980
(73) Patentinhaber: Zapf, Otto, D-6420 Königstein/Ts. (DE)
(72) Erfinder: Zapf, Otto, D-6240 Köningstein (DE); Kuchinke, Josef, D-6240 Königstein (DE)
(74) Vertreter: Gudel, Diether, Dr.

## Beschreibung

Die Erfindung betrifft ein Sitzmöbel mit einem Gestell mit einer Führung, die eine im wesentlichen horizontale Verschiebung einer Sitzfläche relativ zum Gestell ermöglicht, ferner mit einer am Gestell um eine horizontale Achse schwenkbaren Rückenlehne, wobei an das rückwärtige Ende der Sitzfläche eine Stütze angelenkt ist, die sich an der dem Benutzer des Sitzmöbels zugewandten Seite der Rückenlehne befindet derart, daß bei einer Verschiebung der Sitzfläche, ausgehend von einer rückwärtigen Ausgangslage der Sitzfläche nach vorne die Stütze im Lendenwirbelbereich des Benutzers diesen Bereich unterstützend ebenfalls nach vorne bewegt wird, bzw. umgekehrt.

Ein solches Sitzmöbel beschreibt die GB-A-1 056 648. An den Seiten der Sitzfläche sind dort Stangen befestigt, deren rückwärtige Enden nach oben gebogen sind. Die oberen Enden dieser Abbiegungen sind gelenkig mit Teleskoprohren verbunden, deren andere Enden etwa im Nackenbereich der Rückenlehne an Stangen angelenkt sind, die die Rückenlehne versteifen. Von der rückwärtigen Ausgangslage ausgehend kann daher der Benutzer dieses Sitzmöbels die Sitzfläche in etwa horizontal nach vorne verschieben, wobei sein Lendenwirbelbereich bei dieser Bewegung über die Teleskoprohre mit der auf ihnen aufliegenden Polsterung ständig gestützt wird. Über die rückwärtige Ausgangslage hinaus, die etwa der aufrechten Sitzposition entspricht, kann die Rückenlehne aber nicht nach hinten verschwenkt werden. Auch ist es nachteilig, daß der Rücken und insbesondere der Lendenwirbelbereich des Benutzers nur durch die beiden seitlichen Teleskoprohre mit ihrer Polsterung gestützt werden. Die in diesem Bereich auf die Polsterung in der nach vorne geschobenen Lage der Sitzfläche einwirkenden Kräfte führen somit dazu, daß die Polsterung verhältnismäßig rasch ermüdet und daher dem Benutzer nicht mehr die optimale Unterstützung im Lendenwirbelbereich bietet. Auch fällt nachteilig ins Gewicht, daß bei der erwähnten Verschiebung der Sitzfläche mit Stütze des Lendenwirbelbereichs sich die Länge der Teleskoprohre notwendigerweise verändert, wodurch wiederum die Polsterung im Bereich der Teleskoprohre beschädigt werden kann, wenn hierfür nicht besondere Vorkehrungen getroffen werden. Auch ist dort keine Vorsorge dafür getroffen, um die bei der erwähnten Verschiebung auftretenden Längenänderungen der Polsterung im Lendenwirbelbereich aufzunehmen. Alle diese Merkmale verkürzen notwendigerweise die Lebensdauer dieses bekannten Sitzmöbels.

Die FR-A-1 301 578 beschreibt einen Stuhl, dessen Sitzfläche in horizontaler Richtung am Gestell verschiebbar ist. An das hintere Ende der Sitzfläche ist dessen Rückenlehne angelenkt, die ihrerseits etwa in ihrem mittleren Bereich an das Gestell angelenkt ist. Eine Feder greift einerseits am rückwärtigen Bereich der Sitzfläche und andererseits am Gestell an und zieht die Sitzfläche mit Rückenlehne in eine aufrechte Ausgangslage.

Nachteilig ist es hierbei insbesondere, daß bei der erwähnten Verschiebung der Sitzfläche mit der an ihr angelenkten Rückenlehne der Lendenwirbelbereich einer auf dem Stuhl sitzenden Person nicht unterstützt wird.

Die DE-A-2644412 beschreibt ein Sitzmöbel mit einer Sitzfläche und einer an den rückwärtigen Teil der Sitzfläche angelenkten Rückenlehne, wobei das gemeinsame Gelenk über einen Lenker an das Gestell des Sitzmöbels angelenkt ist. Über einen weiteren Lenker kann die Sitzfläche flach an der Rückenlehne anliegend hochgeklappt werden. Auch dieses Sitzmöbel unterstützt daher nicht ausreichend den Lendenwirbelbereich einer auf ihm sitzenden Person.

Ein ähnliches Sitzmöbel beschreibt die FR-A-2088851, bei dem allerdings die Sitzfläche und die Rückenlehne starr miteinander verbunden sind. Sie sind über ein Lenkerpaar am Gestell schwenkbar befestigt. Im vorderen Bereich des Gestells ist außerdem eine Führung für eine horizontale Verschiebung der Sitzfläche mit Rückenlehne relativ zum Gestell vorgesehen.

Die FR-A-1 493433 beschreibt ein Sitzmcbet mit einer Sitzfläche und einer daran angelenkten Rückenlehne, die beide am Gestell des Sitzmöbels geführt sind derart, daß bei einer horizontalen Verschiebung der Sitzfläche nach vorne bzw. hinten die Rückenlehne ihre Neigung relativ zum Gestell verändert. Eine Feder zieht die Sitzfläche und damit die mit ihr verbundene Rückenlehne in die aufrechte Ausgangslage. Auch bei diesem bekannten Sitzmöbel wird der Lendenwirbelbereich einer auf ihm sitzenden Person nicht unterstützt, weil nämlich die Rückenlehne als ebene Platte ausgebildet ist.

Der Erfindung liegt die Aufgabe zugrunde, ein Sitzmöbel der eingangs genannten Art dahingehend auszugestalten, daß der Benutzer bei Beibehaltung der vorteilhaften Unterstützung seines Lendenwirbelbereichs sich ausgehend von der rückwärtigen Ausgangslage des Sitzmöbels bequem noch weiter zurücklehnen kann, wobei dann die Neigung der Rückenlehne zur Horizontalen noch weiter abgeflacht wird und gleichzeitig die Sitzfläche weiter nach vorne verschoben wird. Bei der Verschiebung der Sitzfläche und der dazu gleichzeitig erfolgenden Verschwenkung der Rückenlehne sollen keinerlei Kräfte von der Rückenlehne auf den Rücken des Benutzers bzw. seine Kleidung ausgeübt werden. Außerdem soll sich das Sitzmöbel nach der Erfindung durch eine hohe Lebensdauer auszeichnen.

Zur Lösung dieser Aufgabe ist die Erfindung dadurch gekennzeichnet, daß die Rückenlehne gelenkig mit der Sitzfläche verbunden ist und um die horizontale Achse ausgehend von der rückwäritigen Ausgangslage auch nach hinten verschwenkt werden kann, daß die Stütze als Stützplatte ausgebildet ist, deren unteres Ende an die Sitzfläche angelenkt ist, daß die Stützplatte durch ein weiteres Gelenk in eine obere Teilplatte und eine untere Teilplatte unterteilt ist, von denen die untere Teilplatte die Unterstützung des Lendenwirbelbereichs des Benutzers bewirkt, und daß die Stützplatte an der Rückenlehne relativ zu dieser geführt verschiebbar ist.

Durch diese Merkmale wird erreicht, daß bei der Verschiebung der Sitzfläche und der damit verbundenen Verschwenkung der Rückenlehne die Stützplatte am Rücken des Benutzers anliegt und hierbei in allen Positionen dessen Lendenwirbelbereich unterstützt, ohne daß dabei fühlbare Relativbewegungen zwischen der Stützplatte bzw. ihrer Polsterung und dem Benutzer auftreten. Diese Relativbewegungen erfolgen vielmehr zwischen der Stützplatte und der Rückenlehne. Die untere Teilplatte bewirkt hierbei die ständige Unterstützung des Lendenwirbelbereichs.

Es dient einer Erleichterung der Verschiebungsbewegung bei gleichzeitig guter Führung der Stützplatte, wenn die Führung der Stützplatte an der Rückenlehne im Bereich des weiteren Gelenks der Stützplatte ausgebildet ist.

Bei der erwähnten Verschiebung verschiebt sich auch die Stützplatte zusammen mit der Sitzfläche nach vorn bzw. hinten. In diesem Zusammenhang dient es einer fühlbaren Verbesserung der Führung der unteren Teilplatte, wenn ein Steg vorgesehen ist, der das Gelenk zwischen der Sitzfläche und der Rückenlehne mit der unteren Teilplatte gelenkig verbindet.

Die hierbei aufzubringenden Kräfte sind besonders gering, wenn der Steg mit der unteren Teilplatte in der Ausgangslage des Sitzmöbels einen etwa rechten Winkel bildet, wie es ebenfalls bevorzugt wird.

Eine Feder kann das Gestell mit der Sitzfläche verbinden, die die Sitzfläche in die Ausgangslage zieht.

Falls das Sitzmöbel nach der Erfindung eine Kopfstütze hat, so wird es bevorzugt, daß dessen Neigung ebenfalls nachgeführt wird. Hierzu sind die Rückenlehne und die obere Teilplatte im Nackenbereich gelenkig ausgebildet, wobei ein Band die Sitzfläche mit der schwenkbaren oberen Teilplatte der Rückenlehne verbindet. Das Band ist beispielsweise als Stahlband ausgebildet. Bei der Verschiebung der Sitzfläche nach vorn zieht das Band, welches vorzugsweise an beiden Seiten des Sitzmöbels angebracht ist, den obersten Teil der Rückenlehne ebenfalls nach vorn, so daß die im wesentlichen lotrechte Anordnung der Kopfstütze bei der Verschiebung im wesentlichen beibehalten bleibt. Die hierbei erfolgende Verschwenkung des obersten Teils der Rückenlehne wird auch der oberen Teilplatte der Stützplatte mitgeteilt, die zu diesem Zweck an das nach unten anschließende Teil der Stützplatte angelenkt ist.

Falls der rückwärtige Teil eines die Sitzfläche, die Rückenlehne mit Stützplatte sowie deren Polsterungen umschließenden Bezuges elastisch ausgebildet ist, werden die beim Verschieben bzw. Verschwenken am Bezug auftretenden Kräfte besonders gut aufgenommen.

Bevorzugt wird es außerdem, wenn die Rückenlehne an einer rückwärtigen, nach oben weisenden Verlängerung des Gestells schwenkbar gelagert ist. Die beschriebene Konstruktion wird hierdurch unabhängig von gegebenenfalls vorhandenen Armlehnen, was für viele Anwendungsfälle vorteilhaft ist.

Die Erfindung wird im folgenden anhand eines Ausführungsbeispiels näher erläutert. Es zeigt
Fig. 1 die schematisch wesentlichen Bauelemente eines neuartigen Sitzmöbels in einer Seitenansicht, und zwar in der rückwärtigen Ausgangsstellung des Sitzmöbels,
Fig. 2 die Situation von Fig. 1 in der nach vorn verschobenen Stellung der Sitzfläche mit flacher, geneigter Rückenlehne.

Zeichnerisch dargestellt ist ein mit einer Kopfstütze versehener Sessel ohne Armlehnen Die beschriebenen Prinzipien lassen sich ebenso gut auf einen Stuhl oder ein anderes Sitzmöbel anwenden, beispielsweise einen Flugzeugsitz, Kraftfahrzeugsitz, Sessel usw., und zwar jeweils mit oder ohne Armlehnen.

Das neuartige Sitzmöbel besteht aus einem Gestell 1, einer Sitzfläche 2, einer Rückenlehne 3 und einer an der Vorderseite der Rückenlehne befindlichen vorderen Stützplatte 4. Eine Führungsschiene X verläuft im wesentlichen horizontal und führt die Sitzfläche 2 am Gestell 1. Eine weitere Führungsschiene Y führt den hinteren Bereich der Sitzfläche 2 und die vordere Stützplatte 4. Eine weitere Führungsschiene Z verläuft im Bereich eines Gelenks C der vorderen Stützplatte 4 und führt diese an der Rückenlehne 3.

Eine Zugfeder 5 verbindet das Gestell mit dem Gelenk A, welches den unteren Teil der Rückenlehne 3 mit dem hinteren Teil der Sitzfläche 2 verbindet. An diesem Gelenk A greift weiterhin ein Steg 6 an, dessen anderes Ende an einem Gelenk D am unteren Teil der vorderen Stützplatte 4 befestigt ist. In der Ausgangslage (vgl. Fig. 1) bildet der Steg 6 mit dem unteren Teil der vorderen Stützplatte in etwa einen rechten Winkel.

Die vordere Stützplatte besteht somit aus mehreren Teilen, nämlich einer unteren Teilplatte 7, die zwischen einem Gelenk E und dem Gelenk C ausgebildet ist. Das Gelenk E ist an der unteren Kante der vorderen Stützplatte ausgebildet und wird längs der Führung Y geführt. Außerdem besteht die vordere Stützplatte aus einer oberen Teilplatte 8 und einer oder mehreren weiteren oberen Teilplatten 9, die mit einander über ein oder mehrere Gelenke G verbunden sind. Die obere Teilplatte 9 ist vorgesehen, wenn das Sitzmöbel eine Kopfstütze hat. In diesem Fall ist die Rückenlehne 3 in einem oberen Teil 13 fortgesetzt, das an der Rückenlehne 3 über ein Gelenk F angelenkt ist.

Es sind in den Figuren außerdem eine Polsterung 10 für die Sitzfläche 2 und eine Polsterung 11 für die Rückenlehne mit Stützplatte angedeutet.

Wird durch die Körperbewegung einer auf dem Sitzmöbel sitzenden Person die Sitzfläche 2 mit deren Polsterung 10 in Pfeilrichtung 12 nach vorn gezogen, so verschiebt sich das Gelenk A von Fig. 1 zum Ort A1 von Fig. 2. Die Feder 5 wird hierbei gedehnt. Dadurch schwenkt die Rückenlehne 3 um eine Achse B, mit der sie am Gestell 1 angelenkt ist. Der Winkel _{lX} zwischen der Sitzfläche 2 und der Rückenlehne 3 vergrößert sich dabei. Bei konstanten Abständen zwischen den Gelenken A - D und D - E muß sich bei einer Vergrößerung des Winkels α das Gelenk E nach E1 (Fig. 2) bewegen. Dadurch bewegen sich zwangsläufig die Gelenke C nach C1 und D nach D1. Es entsteht hierbei eine kontinuierliche Unterstützung des Lendenwirbelbereichs mittels der unteren Teilplatte 7, die nachgeführt wird.

Durch einen zeichnerisch nicht dargestellten Zug in Form eines Stahlbandes, das mit dem obersten Teil 13 der Rückenlehne 3 einerseits und mit der Sitzfläche 2 andererseits verbunden ist, wird bei der beschriebenen Bewegung eine kontinuierliche Unterstützung im Kopfbereich erreicht, der hierbei seine Lage relativ zum Gestell 1 im wesentlichen beibehält.

Die beschriebene Bewegung läßt sich vor und zurück durch eine entsprechende Körperbewegung erzielen, und zwar ohne Betätigung von Hebeln oder Knöpfen. Eventuell vorhandene Armlehnen werden in die beschriebene Konstruktion nicht einbezogen, weil die Rückenlehne 3 über die Achse B am Gestell 1 schwenkbar gelagert ist. Armlehnen brauchen vielmehr lediglich in üblicher Weise mit dem Gestell 1 verbunden zu werden.

Der Zug der Feder 5 hält das Sitzmöbel in unbelastetem Zustand in der in Fig. 1 gezeigten aufrechten Position.

Falls ein Bezug vorhanden ist, ist dessen rückseitiger Teil in Querpfeifen abgesteppt und senkrecht dazu mit Gummibändern versehen oder sonstwie zumindest in Richtung des Pfeils 12 (Bewegungsrichtung) elastisch ausgebildet.

## Patentansprüche

1. Sitzmöbel mit einem Gestell (1) mit einer Führung (X, Y), die eine im wesentlichen horizontale Verschiebung einer Sitzfläche (2) relativ zum Gestell (1) ermöglicht, ferner mit einer am Gestell (1) um eine horizontale Achse (B) schwenkbaren Rückenlehne (3), wobei an das rückwärtige Ende der Sitzfläche (2) eine Stütze angelenkt ist, die sich an der dem Benutzer des Sitzmöbels zugewandten Seite der Rückenlehne (3) befindet, derart, daß bei einer Verschiebung der Sitzfläche (2), ausgehend von einer rückwärtigen Ausgangslage der Sitzfläche (2) nach vorn die Stütze im Lendenwirbelbereich des Benutzers diesen Bereich unterstützend ebenfalls nach vorn bewegt wird bzw. umgekehrt, dadurch gekennzeichnet, daß die Rückenlehne (3) gelenkig (Gelenk A) mit der Sitzfläche (2) verbunden ist und um die horizontale Achse (B) ausgehend von der rückwärtigen Ausgangslage auch nach hinten verschwenkt werden kann, daß die Stütze als Stützplatte (4) ausgebildet ist, deren unteres Ende an die Sitzfläche (2) angelenkt ist (Gelenk E), daß die Stützplatte (4) durch ein weiteres Gelenk (C) in eine obere Teilplatte (8, 9) und eine untere Teilplatte (7) unterteilt ist, von denen die untere Teilplatte (7) die Unterstützung des Lendenwirbelbereichs des Benutzers bewirkt, und daß die Stützplatte (4) an der Rückenlehne (3) relativ zu dieser geführt (Führung Z) verschiebbar ist.

2. Sitzmöbel nach Anspruch 1, dadurch gekennzeichnet, daß die Führung (Z) der Stützplatte (4) an der Rückenlehne (3) im Bereich des weiteren Gelenks (C) der Stützplatte (4) ausgebildet ist.

3. Sitzmöbel nach Anspruch 1 oder 2, dadurch gekennzeichnet, daß ein Steg (6) vorgesehen ist, der das Gelenk (A) zwischen der Sitzfläche (2) und der Rückenlehne (3) mit der unteren Teilplatte (7) gelenkig verbindet.

4. Sitzmöbel nach Anspruch 3, dadurch gekennzeichnet, daß der Steg (6) mit der unteren Teilplatte (7) in der Ausgangslage des Sitzmöbels einen etwa rechten Winkel bildet.

5. Sitzmöbel nach einem der Ansprüche 1 -4, dadurch gekennzeichnet, daß eine Feder (5) das Gestell (1) mit der Sitzfläche (2) verbindet, die die Sitzfläche (2) in die Ausgangslage zieht.

6. Sitzmöbel mit einer Kopfstütze nach einem der Ansprüche 1-5, dadurch gekennzeichnet, daß die Rückenlehne (3) und die obere Teilplatte (8, 9) im Nackenbereich gelenkig ausgebildet sind und daß ein Band die Sitzfläche (2) mit der schwenkbaren oberen Teilplatte (9) der Rückenlehne (3) verbindet.

7. Sitzmöbel nach einem der Ansprüche 1 -6, dadurch gekennzeichnet, daß der rückwärtige Teil eines die Sitzfläche (2), die Rückenlehne (3) mit Stützplatte (4) sowie deren Polsterungen (10, 11) umschließenden Bezuges elastisch ausgebildet ist.

8. Sitzmöbel nach einem der Ansprüche 1 -7, dadurch gekennzeichnet, daß die Rückenlehne (3) an einer rückwärtigen, nach oben weisenden Verlängerung des Gestells (1) schwenkbar gelagert ist (Achse B).

## Claims

1. Seat furniture with a stand (1) having a guide (X, Y) which allows essentially horizontal displacement of a seat surface (2) relative to the stand (1), and also with a back rest (3) pivotable on the stand (1) about a horizontal axis (B), there being articulated to the rearward end of the seat surface (2) a support which is located on the side of the backrest (3) facing the user of the seat furniture, in such a way that, when the seat surface (2) is displaced forwards starting from a rearward initial position of the seat surface (2), the support is likewise moved forwards in the user's lumbar vertebra region so as to support this region, and vice versa, characterised in that the backrest (3) is articulated (joint A) to the seat surface (2) and can also be pivoted backwards about the horizontal axis (B), starting from the rearward initial position, in that the support is designed as a support plate (4), the lower end of which is articulated to the seat surface (2) (Joint E), in that the support plate (4) is subdivided by a further joint (C) into an upper part plate (8, 9) and a lower part plate (7), the lower part plate (7) of which provides the support for the user's lumbar vertebra region, and in that the support plate (4) is displaceable on the backrest (3) relative to the latter with guidance (guide Z).

2. Seat furniture according to Claim 1, characterised in that the guide (Z) of the support plate (4) is fashioned on the backrest (3) in the region of the further joint (C) of the support plate (4).

3. Seat furniture according to Claim 1 or 2, characterised in that there is a web (6) which articulates the joint (A) to the lower part plate (7) between the seat surface (2) and the backrest (3).

4. Seat furniture according to Claim 3, characterised in that the web (6) forms approximately a right angle with the lower part plate (7) in the initial position of the seat furniture.

5. Seat furniture according to one of Claims 1 to 4, characterised in that a spring (5) connects the stand (1) to the seat surface (2) and pulls the seat surface (2) into the initial position.

6. Seat furniture with a head support according to one of Claims 1 to 5, characterised in that the backrest (3) and the upper part plate (8, 9) are articulated in the nape region and in that a band connects the seat surface (2) to the pivotable upper part plate (9) of the backrest (3).

7. Seat furniture according to one of Claims 1 to 6, characterised in that the rearward part of a covering surrounding the seat surface (2), the backrest (3) together with the support plate (4) and their upholstery (10,11) is made elastic.

8. Seat furniture according to one of Claims 1 to 7, characterised in that the backrest (3) is mounted pivotably on a rearward upward-pointing prolongation of the stand (1) (Axis B).

## Revendications

1. Siège comportant un châssis (1) pourvu d'un moyen de guidage (X, Y) qui permet une translation essentiellement horizontale d'une surface d'assise (2) par rapport au châssis (1), et en outre un dossier (3) pouvant pivoter sur le châssis (1) autour d'un axe horizontal (B), l'extrémité arrière de la surface d'assise (2) étant reliée de façon articulée à un support qui se trouve du côté du dossier (3) qui est tourné vers l'utilisateur du siège, de telle sorte que, lors d'une translation de la surface d'assise (2), vers l'avant à partir d'une position initiale arrière de la surface d'assise (2), le support soit déplacé également vers l'avant dans la zone lombaire de l'utilisateur pour soutenir cette zone, ou bien dans la direction inverse, caractérisé en ce que le dossier (3) est relié de façon articulée (articulation A) avec la surface d'assise (2) et peut tourner également vers l'arrière autour de l'axe horizontal (B), à partir de la position initiale arrière, en ce que le support est agencé sous la forme d'une plaque d'appui (4) dont l'extrémité intérieure est articulée (articulation E) sur la surface d'assise (2), en ce que la plaque d'appui (4) est divisée par une autre articulation (C) en une partie de plaque supérieure (8, 9) et une partie de plaque inférieure (7), parmi lesquelles la partie inférieure de plaque (7) assure le soutien de la zone lombaire de l'utilisateur et en ce que la plaque d'appui (4) est mobile par translation sur le dossier (3) en étant guidée par rapport à celui-ci (guide Z).

2. Siège selon la revendication 1, caractérisé en ce que le guide (Z) de la plaque d'appui (4) est placé sur le dossier (3) dans la zone de l'autre articulation (C) de la plaque d'appui (4).

3. Siège selon l'une des revendications 1 ou 2, caractérisé en ce qu'il est prévu une entretoise (6), qui relie de façon articulée l'articulation (A) placée entre la surface d'assise (2) et le dossier (3) avec la partie inférieure de plaque (7).

4. Siège selon la revendication 3, caractérisé en ce que l'entretoise (6) fait un angle à peu près droit avec la partie inférieure de plaque (7) dans la position initiale du siège.

5. Siège selon l'une des revendications 1 à 4, caractérisé en ce qu'un ressort (5) relie le châssis (1) à la surface d'assise (2) et tire cette surface d'assise (2) dans la position initiale.

6. Siège comportant un appui-tête, selon l'une des revendications 1 à 5, caractérisé en ce que le dossier (3) et la partie de plaque supérieure (8, 9) sont agencés de façon articulée dans la zone de la nuque et en ce qu'un moyen de liaison relie la surface d'assise (2) à la partie supérieure de plaque (9), pivotante du dossier (3).

7. Siège selon l'une des revendications 1 à 6, caractérisé en ce que la partie arrière d'un revêtement entourant la surface d'assise (2), le dossier (3) avec la plaque d'appui (4) ainsi que leurs rembourrages (10, 11) est agencée élastiquement.

8. Siège selon l'une des revendications 1 à 7, caractérisé en ce que le dossier (3) est monté à pivotement (axe B) sur un prolongement du châssis (1) placé vers l'arrière et dirigé vers le haut.
